# EUROPÄISCHE PATENTSCHRIFT

(11) **EP 0 563 830 B1**
(45) Veröffentlichungstag und Bekanntmachung des Hinweises auf die Patenterteilung: **11.01.1995**
(21) Anmeldenummer: 93105068.6
(22) Anmeldetag: 26.03.1993
(51) Int. Cl.: H01H 33/66

(54) **Vakuumschaltrohr für Nieder- und Mittelspannungsschalter, insbesondere für Vakuumschütze**
Vacuum tube for low and middle tension switch, particularly for vacuum contactor
Tube sous vide pour interrupteur à basse et moyenne tension, en particulier pour contacteur sous vide

(30) Priorität: 31.03.1992 DE 4210616
(43) Veröffentlichungstag der Anmeldung: 06.10.1993
(73) Patentinhaber: SIEMENS AKTIENGESELLSCHAFT, 80333 München (DE)
(72) Erfinder: Hartmann, Werner, Dr., W-8551 Röttenbach (DE); Kippenberg, Horst, Dr., W-8522 Herzogenaurach (DE)

(56) Entgegenhaltungen:
- EP-A- 0 200 465
- DE-A- 3 143 979
- DE-U- 1 948 065
- FR-A- 1 387 810

## Beschreibung

Die Erfindung bezieht sich auf ein Vakuumschaltrohr für Nieder- und Mittelspannungsschalter, insbesondere für Vakuumschütze, mit einer Schaltkammer und einem darin fest angeordneten ersten Kontaktstück sowie einem über einen Federbalg beweglichen Stromführungsbolzen mit zweitem Kontaktstück und einem ringförmigen Isolator, wobei der Isolator über eine Metallisierung vakuumtechnisch mit dem Federbalg und/oder einem Flansch verbunden ist, siehe DE-17 3709585.

Vakuumschalter sind vom Stand der Technik in unterschiedlichsten Ausführungen bekannt. Zweck derartiger Schalter ist es, den Stromfluß durch Schließen des geöffneten Schalters zu ermöglichen, den Strom im geschlossenen Zustand des Schalters zu tragen und den Stromfluß durch Öffnen des Schalters zu unterbrechen. Im geschlossenen Zustand berühren sich die beiden Kontaktstücke an den Kontaktoberflächen mechanisch und ermöglichen somit eine elektrisch leitende Verbindung. Im offenen Zustand werden dagegen die beiden Kontaktstücke mechanisch getrennt, so daß das Isoliermedium Vakuum zwischen den Kontaktstücken keinen Stromfluß zuläßt.

Beim mechanischen Öffnen des Schalters unter Last, d.h. bei Stromfluß, entsteht aufgrund lokaler Überhitzung an der Kontaktstelle ein Metalldampflichtbogen, der eine leitende Verbindung zwischen den Kontakten herstellt. Der Schalter öffnet elektrisch erst in der Nähe des Stromnulldurchgangs am Ende einer Stromhalbwelle, wenn der Metalldampf während des Nulldurchganges schnell genug abkühlt und an den kühlen Bereichen des Schalters kondensiert, so daß beim Wiederkehren des Stroms kein ausreichend leitfähiges Medium (Plasma) mehr zur Verfügung steht. Die wiederkehrende Spannung liegt bei erfolgreichem Öffnen des Schalters an den beiden Kontaktstücken und somit auch am Isolator an.

Letzterer Isolator ist aufgrund des üblicherweise hohlzylindrischen Aufbaus von Vakuumschaltröhren ringförmig und muß bis zum Ende der Lebensdauer des Schalters eine ausreichend hohe Isolationsfähigkeit sowohl im Innenbereich der Röhre als auch im Außenbereich aufweisen. Eine wesentliche Anforderung bei der Realisierung eines Vakuumschaltrohres besteht darin, dem Metalldampf zwar ausreichende Flächen zur Kühlung und Kondensation anzubieten, aber eine Kondensation auf der Vakuumseite des Isolators in solchen Bereichen, die zur Aufrechterhaltung der Spannungsfestigkeit notwendig sind, zu verhindern.

Bei Vakuumschaltern des Standes der Technik wird häufig der für die Spannungsfestigkeit des Isolators im Vakuum notwendige Bereich desselben durch einen oder mehrere metallische Schirme vor Bedampfung geschützt. Beispielsweise wird beim Vakuumschalter gemäß der DE-B-38 40 192 der mittlere Teil des ringförmigen Isolators durch einen speziellen, im Innenbereich des Schalters angebrachten hohlzylindrischen Dampfschirm geschützt. Daneben ist aus der EP-B-0 149 061 ein Vakuumschalter für den Niederspannungsbereich zur Verwendung als Niederspannungsschütz bekannt, bei dem der Isolator vakuumseitig gegenüber den Kontaktstücken von einer als konzentrischer Hohlzylinder ausgebildeten Abschirmung abgedeckt ist, deren axiale Länge wenigstens das 1,5fache der Länge des ringförmigen Isolators beträgt, wobei der ringförmige Isolator aus Keramik an einer Seite mit einem den beweglichen Stromführungsbolzen umgebenden, das Vakuumschaltrohr verlängernden Federbalg verbunden ist und wobei der äußere Umfang des Abschirmzylinders einen radialen Abstand vom inneren Umfang des ringförmigen Isolators und vom inneren Umfang des Federbalges aufweist, der zwischen 0,5 und 3 mm beträgt.

Aufbau und Fertigung solcher hohlzylindrischer Dampfschirme beinhalten einen erhöhten Aufwand. Es wurde bereits vorgeschlagen, zur Vermeidung von separaten Dampfschirmen die Wandstärke des Isolators zu erhöhen und ihn auf der den Schaltkontakten abgewandten Seite mit Hinterschneidungen oder Stufen zu versehen, so daß ein Teil des Isolators selbst die Funktion des Dampfschirmes übernimmt. Eine solche Lösung bedingt allerdings erhöhten Materialeinsatz und Herstellungsaufwand für den Isolator, woraus sich entsprechende Mehrkosten ergeben.

Speziell aus der DE-A-37 09 585 ist ein Vakuumgehäuse für Schaltkreisunterbrecher bekannt, welches ohne Dampfschirme auskommen soll. Dafür ist vorgesehen, daß der bewegliche Stromzuführungsbolzen von einem Keramikkörper umgeben ist, der eine Verengung des Durchgangs-Querschnitts zwischen der Schaltkammer, in welcher der Lichtbogen beim Öffnen des Unterbrechers entsteht, und einem als Wellrohr bezeichneten, hinter dem Keramikkörper liegenden Federbalg bewirkt, wodurch der Faltenbalg gegen den entstehenden Lichtbogen abgeschirmt werden soll. Über die Isolationsfestigkeit dieser Anordnung sind keine Aussagen gemacht.

Weiterhin ist aus der EP-A-0 200 465 eine Vakuumschaltröhre mit hohlzylindrischem Isolatorkörper und metallischen Endflanschen bekannt, bei denen durch besondere vakuumseitige Ausgestaltung des Isolatorkörpers, beispielsweise kragen- oder lippenförmige Ausformungen, der Isolatorkörper selbst als Abschirmung für einen bestimmten Teilbereich dient, wodurch eine Isolierstrecke gewährleistet sein soll. Ähnliche Ausformungen von Isolatorkörpern sind in der DE-U-19 48 065 und der FR-A-13 87 810 angegeben. Durch derartige Ausformungen sollen zwar die metallischen Abschirmungen in der Vakuumschaltröhre zumindest teilweise überflüssig werden. In jedem Fall ist aber ein erhöhter fertigungstechnischer Aufwand verbunden, wobei das angestrebte Ergebnis bei der gegegebenen Dimensionierung nicht zweifelsfrei erreicht wird.

Aufgabe der Erfindung ist es demgegenüber, Vakuumschaltrohre für Anwendungen im Nieder- und Mittelspannungsbereich zu schaffen, die für den Erhalt der Isolierfähigkeit bei geöffneter Schaltstrecke nicht zwingend Dampfschirme benötigen und die insbesondere keine fertigungstechnisch aufwendigen Stufen bzw. Hinterschneidungen auf der Innenseite des Isolators haben.

Die Aufgabe ist erfindungsgemäß dadurch gelöst, daß bei einem Vakuumschaltrohr der eingangs genannten Art der ringförmige Isolator vakuumseitig wenigstens eine zumindest teilweise von Metallisierung freie Stirnfläche aufweist, die dem beim Schalten entstehenden Metalldampf abgewandt und dadurch vor einer Bedampfung geschützt ist, wobei die von Metallisierung freie Stirnfläche des Isolators vakuumseitig eine für die Isolationsfunktion im Vakuum ausreichende radiale Ausdehnung hat, und daß von der von Metallisierung freien Stirnfläche des Isolators und einem benachbarten metallischen Flansch ein Spalt vorgegebener Länge und Höhe gebildet wird.

Vorzugsweise beträgt die vakuumseitige, radiale Ausdehnung der von Metallisierung freien Stirnfläche mindestens 0,5 mm. Vorteilhafterweise liegt also die für die vakuumtechnische Verbindung von Flansch und Isolator notwendige Metallisierung des Isolators außerhalb des Spaltes. Die Höhe des Spaltes ist dabei kleiner als die radiale Ausdehnung bzw. höchstens gleich der radialen Ausdehnung der Stirnfläche des Isolators. Damit ist sichergestellt, daß die Ausbildung des Spaltes geringere Dimensionen hat als die mittlere freie Weglänge der Metalldampfteilchen im Vakuum.

Zur Gewährleistung obiger Maßnahmen kann es auch vorteilhaft sein, daß die metallischen Flansche und/oder der Faltenbalg mit dem ringförmigen Isolator an dessen Außenseite verbunden sind. Weiterhin können die Stirnflächen des Isolators mindestens zu einer Seite angefast sein. Statt beidseitiger Anfasungen kann die freie Stirnfläche des Isolators eine gewölbte Kontur ohne Kanten haben. Für den Fall, daß der ringförmige Isolator mit dem Grundflansch der Schaltkammer verbunden ist, kann der Grundflansch zur Aufnahme des Stromführungsbolzens in das Schaltrohr eingezogen ausgebildet sein.

Bei der Erfindung kann also auf die bisher üblichen hohlzylindrischen Dampfschirme zum Schutze des Isolators verzichtet werden. Dies wird dadurch ermöglicht, daß im Bereich der Stirnseite des zylindrischen Isolators in jedem Fall ein hinreichender Bereich vor Bedampfung geschützt ist und die Isolationsfunktion gewährleistet. Es kann vorteilhaft sein, daß der Federbalg an seinem den Kontaktstücken zugewandten Ende von einem Dampfreflektor abgeschirmt ist.

Bei der Erfindung wird die Tatsache genutzt, daß für Isolierstrecken im Vakuum deutlich kürzere Abstände ausreichen als an Luft und beispielsweise 1 mm genügen können. Dies bedeutet, daß von der Gesamtisolatorlänge der Schaltröhre, die sich aus den Anforderungen unter Atmosphärenbedingungen ergeben, nur ein relativ kleiner Teil im Inneren der Vakuumschaltröhre zur Aufrechterhaltung der Isolierfähigkeit benötigt wird.

Weitere Einzelheiten und Vorteile der Erfindung ergeben sich aus der nachfolgenden Figurenbeschreibung von Ausführungsbeispielen. Es zeigen jeweils in Schnittdarstellung
- Figur 1: eine Schaltröhre, bei welcher der Isolator an der der Schaltkammer abgewandten Seite liegt,
- Figur 2 und Figur 3: zwei Varianten von Figur 1 und
- Figur 4: eine Schaltröhre, bei welcher der Federbalg an der der Schaltkammer abgewandten Seite liegt.

Gleiche Teile sind mit gleichen Bezugszeichen versehen. Die Figuren werden teilweise gemeinsam beschrieben:

Die in den einzelnen Figuren dargestellten Schaltröhren sind insbesondere für Schützanwendungen vorgesehen, d.h. die Schalter sollen speziell eine Lebensdauer von wenigstens 10⁶ Schaltungen haben. In den FIG. 1 bis 3 besteht ein Schaltrohr in seinem konstruktiven Aufbau aus einem Grundflansch 2 auf der einen Seite aus einem sich daran anschließenden ringförmigen Isolator 3, der durch einen Federbalg 6 axial verlängert wird, und einer Metallkappe 10 zur Ausformung der eigentlichen Schaltkammer als Abschluß an der anderen Seite. Im so gebildeten Schaltrohr befinden sich zwei Kontaktstücke 7 und 8, von denen eines mit der Schaltkammer fest verbunden ist und an einer ersten externen Stromzuführung 9 angeschlossen ist und von denen das andere Kontaktstück an einem Stromzuführungsbolzen 1 mit externer Stromzuführung 5 angebracht ist. Über den Federbalg 6 sind die beiden Kontaktstücke 7 und 8 in Achsrichtung relativ gegeneinander beweglich, um die für das Öffnen bzw. Schließen des Schalters notwendigen Schaltbewegungen ausführen zu können.

In Figur 1 ist der die Kontaktzuführung tragende Flansch 2 mit dem ringförmigen Isolator 3 auf seiner Stirnseite über eine Metallisierung 14 vakuumtechnisch verbunden. Eine solche Verbindung wird gemäß dem Stand der Technik meist durch Hartlöten hergestellt, wozu die Isolatorstirnfläche metallisiert werden muß. Im vorliegenden Fall beschränkt sich die Metallisierung 14 abweichend von der bisher üblichen Praxis auf eine schmale außenliegende Ringfläche und läßt vakuumseitig eine nichtmetallisierte Stirnfläche 13 des Isolators 3 frei.

Der Flansch 2 ist als Umform- oder Drehteil so ausgebildet, daß er auf seinem Umfang eine Schneidkante 11 hat. Damit ist eine gute Maßhaltigkeit gewährleistet, so daß eine definierte Auflage auf dem Metallisierungsring 14 an der Stirnseite des Isolators gegeben ist. Bei Verlötung der Schneidkante 11 mit dem Isolator 3 wird ein Abstand h zwischen der von Metallisierung freien Stirnfläche 13 und Flansch 2 vorgegeben, der etwa der Höhe der Schneidkante entspricht.

Mit der von Metallisierung freien Stirnfläche 13 des ringförmigen Isolators 3 liegt somit ein radialer Bereich vor, welcher durch den Isolator 3 selbst vor einer Bedampfung geschützt ist und der bei geeigneter Dimensionierung eine Isolation der im geöffneten Zustand des Schalters anliegenden Spannung garantiert. Üblicherweise hat der ringförmige Isolator 3 eine solche Wandstärke, die im Bereich von einigen mm, z.B. 5 mm, liegt. Durch die angegebene Verlötung des Flansches 2 nahe der Außenkante des Isolators 3 kann die von Metallisierung freie Stirnfläche 13 als definierter Bereich mit der radialen Länge s freigehalten werden, der ausschließlich für Isolationszwecke nutzbar ist. Seine Ausdehnung liegt dabei bei mindestens 0,5 mm und kann bis zu einigen mm betragen. Eine Isolationslänge von etwa 1 mm hat sich in der Praxis als hinreichend für Niederspannungsanwendungen (< 1000 V) erwiesen.

Zwischen dem Flansch 2 und der von Metallisierung freien Stirnfläche 13 des ringförmigen Isolators 3 ergibt sich bei obiger Anordnung ein Spalt 15, dessen Höhe h niedriger als die radiale Länge s ist. Üblicherweise kann eine Spalthöhe von h = 0,5 mm erreicht werden. Die Spalthöhe h ist in jedem Fall kleiner als die in dem den Kontaktstücken 7 und 8 abgewandten Bereich des Schaltrohres vorhandene freie Weglänge von Metalldampfteilchen, die im allgemeinen in der Größenordnung von Zentimetern liegt. Der vor Bedampfung geschützte Bereich des Isolators 3 kann dadurch vergrößert werden, daß der Isolator 3 im Bereich der Kanten angefast wird, wodurch die Spannungsfestigkeit in diesem Bereich erhöht wird und eine Anwendung auch im Mittelspannungsbereich (> 1000 V) ermöglicht wird.

Im Beispiel gemäß Figur 2 ist der Flansch 2 mit dem ringförmigen Isolator 3 durch eine den Umfang des Isolators 3 von außen umfassende Verlötung 31 mit Metallisierring 14 verbunden. Damit wird der isolierende und vor Bedampfung geschützte Bereich auf der von einer Metallisierung freien Stirnfläche 13 des Isolators 3 in seiner radialen Ausdehnung maximiert. Weiterhin ist die Außenkante des Isolators 3 im Stirnbereich mit einer Schräge 32 angefast. Neben der Vergrößerung des isolierenden und vor Bedampfung geschützten Bereiches wird damit insbesondere die elektrische Feldstärke sowohl senkrecht zur Oberfläche des Isolators 3 als auch deren Anteil parallel zur Isolatoroberfläche erniedrigt.

In Figur 3 ist der Flansch 2 derart geformt, daß er über die Innenkante des ringförmigen Isolators 3 in das Schaltrohr-Innere hineinragt, wobei zwischen Isolator 3 und Flanschoberfläche insbesondere im vertikalen Bereich ein Abstand d derart eingehalten wird, daß er zur Erhaltung der Spannungsfestigkeit auch bei bedampfter innerer Mantelfläche des Isolators 3 ausreicht. Die von Metallisierung freie Stirnfläche 13 des Isolators 3 wird also bei dieser Ausführungsform zusätzlich durch den in das Röhreninnere hineintauchenden Flansch 2 vor dem beim Schaltvorgang entstehenden Metalldampf geschützt. Die Kanten des Isolators 3 sind in diesem Beispiel zweckmäßigerweise beidseitig mit Schrägen 32 und 33 angefast. Besonders vorteilhafte Ergebnisse werden erreicht, wenn die freie Stirnfläche eine gewölbte Kontur ohne Kanten hat.

Statt des Einziehens des Flansches 2 in das Schaltrohr kann der gleiche Effekt dann erreicht werden, wenn der Stromzuführungsbolzen 1 im Bereich der zu schützenden Isolatorstirnseite entsprechend verdickt ist.

In den Figuren 1 bis 3 ist der Federbalg 6 jeweils nahe der eigentlichen Schaltkammer angeordnet. In Figur 4 ist dagegen der Federbalg 6 am gegenüberliegenden Ende des Schaltrohres angeordnet, woran sich der ringförmige Isolator 3 schaltkammerseitig anschließt. Der Federbalg 6 wird an der oberen Seite durch einen Endflansch 4 mit Kontaktzuführung 5 abgeschlossen und ist mit dem Isolator 3 über ein Flansch 20 zur Bildung des Spaltes 15 verbunden.

In diesem Fall wird der Federbalg 6 insbesondere zum Schutz vor Metalltropfen durch eine in das Schaltrohr hineinragende Flanschverbreiterung 23 abgeschirmt. Die Flanschverbreiterung 23 realisiert dadurch einen Schirm für den Federbalg 6 auf der einen Seite, während der eigentliche Flansch 20 zur anderen Seite mit der metallisierungsfreien Stirnfläche 13 des Isolators 3 den Spalt 15 definiert. Dabei wird wiederum durch die radiale Länge s des Spaltes 15 eine hinreichende Isolationslänge gewährleistet. Der Flansch 20 kann auch entsprechend Figur 2 am Umfang 31 mit dem Isolator verbunden sein.

Auch beim Ausführungsbeispiel gemäß Figur 1 kann es zweckmäßig sein, speziell den Federbalg 6 durch einen Dampfreflektor abzuschirmen. Ein solcher Dampfreflektor kann am Kontaktstück 7 bzw. am Stromzuführungsbolzen 1 angebracht sein.

## Patentansprüche

1. Vakuumschaltrohr für Nieder- und Mittelspannungsschalter, insbesondere für Vakuumschütze, mit einer Schaltkammer und einem darin fest angeordneten ersten Kontaktstück (8) sowie einem über einen Federbalg (6) beweglichen Stromführungsbolzen (1) mit zweitem Kontaktstück (7) und mit einem ringförmigen Isolator (3), der über eine Metallisierung (14) vakuumtechnisch mit dem Federbalg (6) und/oder einem metallischen Flansch (2, 20) verbunden ist, **dadurch gekennzeichnet**, daß der ringförmige Isolator (3) vakuumseitig wenigstens eine zumindest teilweise von Metallisierung freie Stirnfläche (13) aufweist, die dem beim Schalten entstehenden Metalldampf abgewandt und dadurch vor einer Bedampfung geschützt ist, wobei die von Metallisierung freie Stirnfläche (13) des Isolators (3) eine für die Isolationsfunktion im Vakuum ausreichende radiale Ausdehnung (s) hat, und daß von der von Metallisierung freien Stirnfläche (13) des Isolators (3) und einem benachbarten metallischen Flansch (2, 10) ein Spalt (15) vorgegebener Länge (s) und Höhe (h) gebildet ist.

2. Vakuumschaltrohr nach Anspruch 2, **dadurch gekennzeichnet**, daß die vakuumseitige, radiale Ausdehnung (s) der von Metallisierung freien Stirnfläche (13) des Isolators (3) mindestens 0,5 mm beträgt.

3. Vakuumschaltrohr nach Anspruch 1, **dadurch gekennzeichnet**, daß die für die vakuumtechnische Verbindung von Flansch (2, 20) und Isolator (3) verwendete Metallisierung (14) des Isolators (3) außerhalb des Spaltes (15) liegt.

4. Vakuumschaltrohr nach Anspruch 1, **dadurch gekennzeichnet**, daß die Höhe (h) des Spaltes (15) kleiner als die radiale Länge oder höchstens gleich der radialen Länge der von Metallisierung freien Stirnfläche (13) des Isolators (3) ist.

5. Vakuumschaltrohr nach einem der vorhergehenden Ansprüche, **dadurch gekennzeichnet,** daß der Flansch (2) und/oder der Federbalg (6) mit dem ringförmigen Isolator (3) an dessen Außenseite verbunden ist.

6. Vakuumschaltrohr nach einem der vorhergehenden Ansprüche, **dadurch gekennzeichnet**, daß die von Metallisierung freie Stirnfläche (13) des ringförmigen Isolators (3) mindestens zu einer Seite angefast ist.

7. Vakuumschaltrohr nach einem der Ansprüche 1 bis 6, **dadurch gekennzeichnet**, daß die von Metallisierung freie Stirnfläche (13) eine gewölbte Kontur ohne Kanten hat.

8. Vakuumschaltrohr nach Anspruch 1, **dadurch gekennzeichnet**, daß der ringförmige Isolator (3) mit dem Grundflansch (2) verbunden ist und daß der Grundflansch (2) zur Aufnahme des Stromführungsbolzens (1) nach innen eingezogen ist.

9. Vakuumschaltrohr nach Anspruch 5, **dadurch gekennzeichnet**, daß der Federbalg (6) an seinem den Kontaktstücken (7, 8) zugewandten Ende von einem Dampfreflektor abgeschirmt ist.

## Claims

1. Vacuum switching tube for low-voltage and medium voltage switches, particularly for vacuum contactors, having a switching chamber and a first contact piece (8) fixed in place in the switching chamber, as well as a movable terminal stud (1) with a second contact piece (7) and ring-shaped insulator (3), whereby, using vacuum technology, said insulator is connected to the bellows (6) and/or a metallic flange (2, 20) via a metallisation (14), **characterised in that** the ring-shaped insulator (3) has at least one end surface (13) on the vacuum side which is at least partially free of metallisation, and which faces away from the metal vapour formed during switching, and is protected against metal vapour deposition, whereby the metallisation-free end surface (13) of the insulator (3) has a radial extension (s) that is sufficient to perform the insulation function in the vacuum, and that a gap (15) of a predetermined length (s) and height (h) is formed from the metallisation-free end surface (13) of the insulator (3) and an adjacent metallic flange (2, 20).

2. Vacuum switching tube according to Claim 2, **characterised in that** the vacuum-side radial extension (s) of the metallisation-free end surface (13) of the insulator (3) is at least 0.5 mm.

3. Vacuum switching tube according to Claim 1, **characterised in that** the metallisation (14) of the insulator (3) necessary for the vacuum connection between the flange (2, 20) and the insulator (3) lies outside the gap (15).

4. Vacuum switching tube according to Claim 1, **characterised in that** the height (h) of the gap (15) is less than or equal to the radial length of the metallisation-free end surface (13) of the insulator (3).

5. Vacuum switching tube according to one of the preceding Claims, **characterised in that** the flange (2) and/or the bellows (6) is connected to the ring-shaped insulator (3) on its outside.

6. Vacuum switching tube according to one of the preceding Claims, **characterised in that** the metallisation-free end surface (13) of the ring-shaped insulator (3) is bevelled at least towards one side.

7. Vacuum switching tube according to one of the Claims 1 to 6, **characterised in that** the metallisation-free end surface (13) has a domed contour without edges.

8. Vacuum switching tube according to Claim 1, **characterised in that** the ring-shaped insulator (3) is connected to the base flange (2) and that for holding the terminal stud (1), the base flange (2) is drawn inwards.

9. Vacuum switching tube according to Claim 5, **characterised in that** the bellows (6) is shielded by a vapour reflector at the end facing the contact pieces (7, 8).

## Revendications

1. Tube sous vide pour interrupteur à basse et moyenne tension, en particulier pour contacteur sous vide, comportant une chambre de commutation et un premier plot de contact (8) fixé à l'intérieur, ainsi qu'un axe conducteur (1) de courant électrique, rendu mobile par un soufflet élastique (6), un second plot de contact (7) et un isolant en forme d'anneau (3) qui est relié par une métallisation (14) sous vide au soufflet élastique (6) et/ou à une bride métallique (2, 20), caractérisé en ce que l'isolant en forme d'anneau (3) comporte du côté du vide au moins une face (13) frontale au moins partiellement exempte de métallisation qui est, à la commutation, éloignée de la vapeur métallique qui se forme et donc protégée de tout dépôt en phase vapeur, la face (13) frontale exempte de métallisation de l'isolant (3) ayant une dimension radiale (s) suffisante pour la fonction d'isolation dans le vide, et une fente (15) de longueur (s) et de hauteur (h) données est formée par la face (13) frontale exempte de métallisation de l'isolant (3) et par une bride métallique voisine (2, 20).

2. Tube sous vide selon la revendication 1, caractérisé en ce que, la dimension (s) radiale du côté du vide de la face (13) frontale exempte de métallisation de l'isolant (3) est d'au moins 0,5 mm.

3. Tube sous vide selon la revendication 1, caractérisé en ce que, la métallisation (14) de l'isolant (3) utilisée pour la liaison sous vide de la bride (2, 20) et de l'isolant (3) se trouve en dehors de la fente (15).

4. Tube sous vide selon la revendication 1, caractérisé en ce que, la hauteur (h) de la fente (15) est plus petite que la longueur radiale, ou au plus égale à la longueur radiale, de la face (13) frontale exempte de métallisation de l'isolant (3).

5. Tube sous vide selon l'une des revendications précédentes, caractérisé en ce que, la bride (2), et/ou le soufflet élastique (6), est relié à l'isolant en forme d'anneau (3) sur la face extérieure de celui-ci.

6. Tube sous vide selon l'une des revendications précédentes, caractérisé en ce que, la face (13) frontale exempte de métallisation de l'isolant en forme d'anneau (3) est chanfreinée au moins d'un côté.

7. Tube sous vide selon l'une des revendications 1 à 6, caractérisé en ce que, la face (13) frontale exempte de métallisation a un contour courbé sans arête.

8. Tube sous vide selon la revendication 1, caractérisé en ce que, l'isolant en forme d'anneau (3) est relié à la bride de base (2), et en ce que la bride de base (2) est repliée vers l'intérieur pour loger l'axe conducteur (1).

9. Tube sous vide selon la revendication 5, caractérisé en ce que, le soufflet élastique (6) est protégé, à son extrémité tournée vers les plots de contact (7, 8), par un réflecteur de vapeur.
